# EUROPÄISCHE PATENTSCHRIFT

(11) **EP 2 234 779 B1**
(45) Veröffentlichungstag und Bekanntmachung des Hinweises auf die Patenterteilung: **07.09.2011**
(21) Anmeldenummer: 08866805.8
(22) Anmeldetag: 31.10.2008
(51) Int. Cl.: B27G 19/00

(54) **KREISSÄGE**
CIRCULAR SAW
SCIE CIRCULAIRE

(30) Priorität: 21.12.2007 DE 102007062256
(43) Veröffentlichungstag der Anmeldung: 06.10.2010
(73) Patentinhaber: Robert Bosch GmbH, 70442 Stuttgart (DE)
(72) Erfinder: SIMON, Stephan, 31079 Sibbesse (DE)
(86) Internationale Anmeldenummer: PCT/EP2008/064769
(87) Internationale Veröffentlichungsnummer: WO 2009/083298

(56) Entgegenhaltungen:
- EP-A- 0 012 404
- DE-A1- 3 740 200
- DE-A1- 3 912 307
- DE-U1- 9 112 286
- DE-U1-202006 013 323
- US-A1- 2004 159 198

## Beschreibung

Die vorliegende Erfindung betrifft eine Kreissäge mit einem Sägeblatt und einem Spaltkeil gemäß dem Oberbegriff des Anspruchs 1. Eine solche Kreissäge ist aus DE-9 112 286 U1 bekannt.

### Stand der Technik

Kreissägen der zuvor genannten Art sind im Stand der Technik in verschiedensten Ausgestaltungen bekannt.

Die DE-U-9112286 offenbart eine Kreissäge, umfassend ein um eine Drehachse rotierend antreibbares Sägeblatt und zumindest einen ersten Spaltkeil, wobei die Kreissäge derart ausgebildet ist, dass der erste Spaltkeil relativ zur Drehachse des Sägeblattes bewegbar ist, dass der erste Spaltkeil zwischen einer ersten Position, in der er sich bei der Bearbeitung eines Werkstückes entlang eines Bereiches des Außenumfangs des Sägeblattes erstreckt und mit einem in das Werkstück eingebrachten Einschnitt in Eingriff kommen kann, und einer zweiten Position, in der er bei der Bearbeitung des werkstücke in Bezug auf das zu bearbeitende Werkstück zurückgezogen ist, relativ zur Drehachse des Sägeblattes bewegbar ist, und dass der erste Spaltkeil bei Vorliegen zumindest einer vorbestimmten Betriebsbedingung automatisch aus der zweiten Position in die erste Position überführt wird.

Die DE-A-391230 sowie EP-A-0012404 offenbaren jeweils eine Kreissäge, umfassend ein um eine Drehachse rotierend antreibbares Sägeblatt und zumindest einen ersten Spaltkeil, wobei die Kreissäge derart ausgebildet ist, dass der erste Spaltkeil relativ zur Drehachse des Sägeblattes bewegbar ist

Die DE 295 10 061 U1 offenbart beispielsweise eine Handkreissäge mit einem Gehäuse, an dem eine Grundplatte mit einer Werkstückauflageflache schwenkbar angeordnet ist. In dem Gehäuse ist in bekannter Weise ein Sägeblatt mit der zugehörigen Motoreinheit aufgenommen, wobei das Sägeblatt mit Hilfe der Motoreinheit rotierend um eine sich selbst nicht drehende Drehachse angetrieben werden kann. Das Sägeblatt kann derart durch die Grundplatte hindurch bewegt werden, dass das Sägeblatt von der Werkstückauflagefläche vorsteht, um mit einem an der Werkstückauflagefläche angeordneten Werkstück in Eingriff zu kommen. Am hinteren Bereich des Gehäuses ist ein Spaltkeilträger positioniert, der in Bezug auf die Drehachse des Sägeblattes ortsfest vorgesehen und zusammen mit dieser auf- und abwärts bewegbar und verschwenkbar ist. An dem Spaltkeilträger ist ein normalerweise aus Federstahlblech hergestellter Spaltkeil mit Hilfe von Schrauben lösbar befestigt, der sich entlang eines Bereiches des Außenumfangs des Sägeblatts erstreckt. Während des Schncidens eines Werkstückes kommt der Spaltkeil mit dem in das Werkstück eingebrachten Einschnitt in Eingriff, so dass er die Handkreissäge führt. Zudem verhindert der Spaltkeil ein Verkanten oder ein Zurückschlagen des Werkstückes und schirmt einen Teil des Sägeblattes zum Schutz des Bedieners ab. An dem Spaltkeilträger ist ferner eine den oberen Rereich des Sägeblattes umgreifende Pendelschutzhaube befestigt, die verhindert, dass der Bediener mit diesem oberen Bereich des Sägeblattes in Kontakt kommt. Zudem bietet die Pendelschutzhaube Schutz vor fliegenden Spänen. Auch kann die Pendelschutzhaube mit einer Einrichtung zum Absaugen der Späne versehen sein.

Des Weiteren sind Tischkreissägen bekannt, die einen Sägetisch aufweisen. Der Sägetisch umfasst eine Werkstückauflagefläche, auf der ein Werkstück angeordnet werden kann. Ein Sägeblatt mit der zugehörigen Motoreinheit ist unterhalb des Sägetisches angeordnet. Das Sägeblatt kann durch den Sägetisch hindurch auf- und abwärts bewegt werden, so dass es von der Werkstückauflagefläche vorstehend angeordnet werden kann, um mit einem auf der Werkstückauflagefläche positionierten Werkstück in Eingriff zu kommen. An einem Spaltkeilträger, der ebenso wie bei der zuvor beschriebenen Handkreissäge ortsfest in Bezug auf die Drehachse des Sägeblattes angeordnet und zusammen mit dieser auf- und abwärts bewegbar sowie verschwenkbar ist, ist ein Spaltkeil lösbar mit Hilfe von Schrauben oder dergleichen montiert. Der Spaltkeil erstreckt sich entlang eines Außenumfangsbereiches des Sägeblattes und kommt bei der Bearbeitung eines Werkstückes mit dem in das Werkstück eingebrachten Einschnitt in Eingriff. Auch dieser Spaltkeil dient zur Führung des Werkstückes und zum Schutz des Bedieners.

Sollen mit den Kreissägen der zuvor beschrieben Art Arbeitsgänge durchgeführt werden, die durch das Vorhandensein des Spaltkeils beeinträchtigt werden, wie beispielsweise ein Einsetzschnitt, bei dem das Sägeblatt nicht ausgehend vom Werkstückrand in das Werkstück einschneidet, sondern mitten in die Werkstückfläche eintaucht, so muss der Spaltkeil vor der Durchführung derartiger Arbeitsgänge demontiert werden. Nach dem Abschluss solcher Arbeitsgänge kann der Spaltkeil dann wieder angeordnet werden.

Die Demontage und die Montage des Spaltkeils sind jedoch zeit- und somit kostenintensiv, was in der Praxis nicht wünschenswert ist.

Zudem ist eine Handhabung der Kreissägen während derjenigen Zeitdauer, in der kein Spaltkeil angeordnet ist, höchst gefährlich. So hat eine interne Studie des Anmelders ergeben, dass der Odds-Ratio-Wert (OR-Werte) für herkömmliche Arbeitsgänge, die mit Hand- und Tischkreissägen durchgeführt werden, etwa 1,84 beträgt. Bei dem OR-Wert wird die relative Zahl der Arbeitsunfälle, die bei einem bestimmten Arbeitsgang auftreten, ins Verhältnis gesetzt zu der relativen Zeit, die der Arbeitsgang unter allen Arbeitsgängen in Anspruch nimmt, wobei ein OR-Wert größer als 1 einen Arbeitsgang bereits als überdurchschnittlich gefährlich klassifiziert. Für die Durchführung eines Einsetzschnittes wurde sogar ein OR-Wert von ungefähr 25 ermittelt. Dass bei diesem Arbeitsschritt außergewöhnlich viele Arbeitsunfälle auftreten, lässt sich zumindest teilweise damit erklären, dass hier der Spaltkeil entfernt werden muss. Hinzu kommt, dass in der normalen Praxis der Spaltkeil nach Abschluss eines solchen Arbeitsganges vom Bediener häufig nicht unmittelbar wieder an der Kreissäge befestigt wird. Vielmehr werden oftmals absichtlich oder unabsichtlich weitere Arbeitsgänge, die mit montiertem Spaltkeil durchgeführt werden könnten, an dem Werkstück ausgeführt, bevor der Spaltkeil wieder angeordnet wird. Aus sicherheitstechnischen Gründen wäre es hingegen wünschenswert, die Zeitdauer derjenigen Arbeitsgänge, die bei demontiertem Spaltkeil durchgeführt werden, auf ein Minimum zu beschränken.

Es ist daher eine Aufgabe der vorliegenden Erfindung, eine Kreissäge mit alternativem Aufbau zu schaffen, welche die zuvor beschriebenen Probleme bzw. Nachteile zumindest teilweise behebt.

### Offenbarung der Erfindung

Zur Lösung dieser Aufgabe schafft die vorliegende Erfindung eine Kreissäge, wie beispielsweise eine Hand- oder Tischkreissäge, umfassend ein um eine Drehachse rotierend antreibbares Sägeblatt und zumindest einen ersten Spaltkeil. Unter dem Begriff Drehachse wird vorliegend eine selbst nicht rotierende, ggf. imaginäre Achse verstanden, um die das Sägeblatt seine Drehbewegung ausführt. Erfindungsgemäß ist die Kreissäge derart ausgebildet, dass der erste Spaltkeil relativ zur Drehachse des Sägeblattes bewegbar, bevorzugt verschwenkbar ist. Entsprechend kann der Spaltkeil bei Arbeitsgängen, die mit einem Spaltkeil durchgeführt werden können, in eine Position bewegt werden (nachfolgend als ordnungsgemäße Position bezeichnet), in der er sich entlang eines Bereiches des Außenumfangs des Sägeblattes erstreckt und während der Bearbeitung eines Werkstückes mit dem in das Werkstück eingebrachten Einschnitt in Eingriff kommt. Diese ordnungsgemäße Position ist vorteilhaft derart gewählt, dass das freie Ende des Spaltkeils mit der am weitesten vorstehenden Kante des Sägeblattes auf einer Höhe liegt. Auf diese Weise kann der Spaltkeil seine Führungs- und Schutzfunktion in gewohnter Weise ausüben. Soll hingegen ein Arbeitsgang durchgeführt werden, bei dem der in seiner ordnungsgemäßen Position angeordnete Spaltkeil hinderlich ist, wie beispielsweise ein Einsetzschnitt, bei dem ein Einschnitt in das Werkstück nicht vom Rand des Werkstückes sondern mittig in das Werkstück erfolgt, so kann der Bediener den Spaltkeil in eine zweite Position überführen, in welcher der Spaltkeil während der Bearbeitung des Werkstückes in Bezug auf das Werkstück zurückgezogen ist, so dass er die Durchführung des Arbeitsgangs nicht behindert. Zwischen diesen beiden Positionen ist der Spaltkeil relativ zur Drehachse des Sägeblattes bewegbar.

Im Gegensatz zum Stand der Technik ist es also nicht weiter erforderlich, den Spaltkeil zur Durchführung bestimmter Arbeitsgänge zu demontieren. Vielmehr kann der Spaltkeil von dem Bediener in Abhängigkeit von dem durchzuführenden Arbeitsgang bequem in entsprechende Positionen bewegt werden. Dies spart zum einen Zeit und Kosten, und zum anderen ist es aufgrund der einfachen Handhabung wahrscheinlicher, dass der Bediener den Spaltkeil in die sichere ordnungsgemäße Position zurückbewegt, sobald ein Arbeitsgang abgeschlossen ist, der nicht mit einem ordnungsgemäß angeordneten Spaltkeil durchgeführt werden kann. Die Sicherheit der Kreissäge kann entsprechend erhöht werden.

Die Kreissäge ist derart ausgebildet, dass der erste Spaltkeil manuell und/oder mit Hilfe entsprechender Antriebsmittel relativ zur Drehachse des Sägeblattes bewegbar ist. Im zuletzt genannten Fall kann beispielsweise eine Betätigungseinrichtung vorgesehen sein, die von dem Bediener betätigt werden kann, wie beispielsweise ein Schalter oder dergleichen, woraufhin der Spaltkeil durch entsprechende Antriebsmittel automatisch von der einen in die andere Position bewegt wird.

Ferner ist bevorzugt zumindest ein Haltemittel vorgesehen, das derart ausgebildet ist, dass es den ersten Spaltkeil in zumindest einer Position fixieren kann. Ein solches Fixieren soll verhindern, dass der Spaltkeil ungewollt eine definierte Position verlässt.

Das Haltemittel ist vorteilhaft derart ausgebildet, dass die Fixierung manuell aufhebbar ist. In diesem Fall kann der Bediener nach Abschluss eines entsprechenden Arbeitsganges die Fixierung des Spaltkeils aufheben, so dass der Spaltkeil in die entsprechend andere Position bewegt werden kann.

Alternativ kann die Fixierung auch bei Vorliegen einer vordefinierten Betriebsbedingung automatisch aufgehoben werden. So kann beispielsweise eine Fixierung des Spaltkeils in der in Bezug auf das zu bearbeitende Werkstück zurückgezogenen Position (zweite Position) automatisch gelöst werden, sobald in demjenigen Bereich, in dem sich der Spaltkeil in seiner ordnungsgemäßen Position befindet, kein Werkstückmaterial mehr vorhanden ist, was unter Bezugnahme auf die Ausführungsbeispiele noch näher erläutert wird.

Die Kreissäge gemäß der vorliegenden Erfindung ist derart ausgebildet, das der erste Spaltkeil bei Vorliegen wenigstens einer vorbestimmten Betriebsbedingung automatisch aus der zweiten Position in Richtung der ordnungsgemäßen Position bewegt wird, beispielsweise sobald in demjenigen Bereich, in dem sich der Spaltkeil in seiner ordnungsgemäßen Position befindet, kein Werkstückmaterial mehr vorhanden ist.

Hierzu kann beispielsweise ein Vorspannmittel vorgesehen sein, das den ersten Spaltkeil ausgehend von der zweiten Position in Richtung der ordnungsgemäßen Position vorspannt und diesen automatisch in die ordnungsgemäße Position überführt, sobald in demjenigen Bereich, in dem sich der Spaltkeil in seiner ordnungsgemäßen Position befindet, kein Werkstückmaterial mehr vorhanden ist. Auf diese Weise kann sichergestellt werden, dass der Spaltkeil umgehend in die für den Bediener sichere ordnungsgemäße Position überführt wird, sobald dies möglich ist. Soll also beispielsweise an einem Werkstück ein Einsetzschnitt vorgenommen werden, so wird zunächst der Spaltkeil manuell oder mit Hilfe entsprechender Antriebsmittel aus der ordnungsgemäßen Position in die zweite Position überführt und ggf. durch das zumindest eine Haltemittel in dieser zweiten Position fixiert. Anschließend wird das Sägeblatt der Kreissäge mit dem Werkstück in Kontakt gebracht. Sobald sich das Werkstück oberhalb des Spaltkeils befindet und dazu in der Lage ist, der Vorspannkraft des Vorspannmittels aufgrund seines Eigengewichtes entgegenzuwirken, kann die durch das Haltemittel erzeugte Fixierung des Spaltkeils in der zweiten Position aufgehoben werden, was manuell oder automatisch erfolgen kann. Nach dem Lösen der durch das Haltemittel erzeugten Fixierung drückt das Vorspannmittel den Spaltkeil in Richtung des Werkstückes. Wenn der Spaltkeil daraufhin in einen in das Werkstück eingebrachten Einschnitt eingreift oder das Werkstück im Bereich des Spaltkeils zu Ende ist, drückt das Vorspannmittel den Spaltkeil in die ordnungsgemäße Position. Mit anderen Worten wird der Spaltkeil in die sichere ordnungsgemäße Position überführt, sobald dies möglich ist. Auf diese Weise kann die Zeitdauer, während der ein Bediener durch ein ungeführtes und/oder freiliegendes Sägeblatt gefährdet ist, auf ein Minimum verringert werden, wodurch Arbeitsunfälle reduziert werden können.

Die Kreissäge ist derart ausgebildet, dass der erste Spaltkeil als Antwort auf ein Signal zumindest eines Sensors, der das Vorliegen zumindest einer vorbestimmten Betriebsbedingung erfasst, automatisch aus der zweiten Position in die ordnungsgemäße Position überführt wird. Hierzu ist der zumindest eine Sensor beispielsweise derart ausgebildet und eingerichtet, dass er das Vorhandensein von Werkstückmaterial des mit der Kreissäge zu schneidenden Werkstückes in demjenigen Bereich direkt oder indirekt erfasst, in dem der Spaltkeil in seiner ordnungsgemäßen Position angeordnet ist. Der Sensor prüft also zunächst, ob sich der Spaltkeil aus der zweiten Position weiter in Richtung der ordnungsgemäßen Position bewegen kann. Ist das Ergebnis positiv, so wird der Spaltkeil beispielsweise mit Hilfe entsprechender Antriebsmittel um ein entsprechendes Maß in Richtung der ordnungsgemäßen Position bewegt. Dies wird so lange fortgesetzt, bis die ordnungsgemäße Position tatsächlich erreicht ist.

Bei dem Sensor kann es sich beispielsweise um einen Lichtsensor in Form eines Transistors oder dergleichen handeln, der unterhalb der Werkstückauflagefläche angeordnet ist. Wenn Werkstückmaterial oberhalb des Werkstückes vorhanden ist, so verdeckt dieses den Lichtsensor und verhindert, dass Umgebungslicht auf den Sensor gelangt. Dringt hingegen Licht durch einen Einschnitt des Werkstückes oder ist das Ende des Werkstückes erreicht, so empfängt der Sensor das Umgebungslicht und gibt beispielsweise ein Signal an einen Servomotor weiter, der den Spaltkeil um ein entsprechendes Maß aus der zweiten Position in Richtung der ersten Position bewegt. Ein solcher Lichtsensor ist allerdings dahingehend von Nachteil, dass dieser weder bei einer Bearbeitung von transparenten Werkstoffen wie Plexiglas oder dergleichen noch beim Schneiden von Nuten funktioniert.

Anstelle des Lichtsensors kann auch ein mechanischer Sensor verwendet werden, wie beispielsweise ein Sensor in Form eines elektrischen Tasters oder dergleichen. Der Taster kann beispielsweise an der Werkstückauflagefläche der Kreissäge in der Nähe des Spaltkeils angeordnet sein und das Vorhandensein eines Werkstückes auf der Werkstückauflagefläche im Bereich des Spaltkeils erfassen. Sobald der Sensor den Zustand erfasst, in dem kein Werkstück im Bereich des Spaltkeils auf der Werkstückauflagefläche vorhanden ist, gibt dieser ein Signal beispielsweise an einen Servomotor aus, der den Spaltkeil aus der zweiten Position in Richtung der ersten Position (ordnungsgemäße Position) antreibt.

Ein weiteres alternatives Messprinzip besteht darin, einen Lichtpunkt auf denjenigen Bereich des Werkstückes im Bereich des Spaltkeils zu projizieren, in dem ein Einschnitt erzeugt werden soll. Der Lichtpunkt wird an dem Werkstück reflektiert, woraufhin ein entsprechendes Sensorelement bestimmt, ob und in welcher Höhe der Lichtpunkt reflektiert wurde. Anhand des Vorhandenseins und Abstands des Reflexionspunktes kann festgestellt werden, ob ein Einschnitt an dem Werkstück vorgenommen wurde. Ist dies der Fall, so kann ein Signal an ein entsprechendes Antriebsmittel ausgegeben werden, das den Spaltkeil aus der zweiten Position in Richtung der ersten Position bewegt.

Es sollte klar sein, dass eine Reihe weiterer Messprinzipien denkbar sind, wie beispielsweise die Entfernungsmessung durch Laufzeitmessung mit Schall (beispielsweise Ultraschall) oder mit Licht (wie beispielsweise ein Lidar-Scanner), die Entfernungsmessung mittels Triangulation oder über den Luftwiderstand eines Luftstrahls, der gleichzeitig zur Spanentfernung dienen kann, etc.

Ferner kann zusätzlich zu dem ersten Spaltkeil ein relativ zur Drehachse des Sägeblattes unbeweglicher, entfernbarer zweiter Spaltkeil vorgesehen sein.

Die Spaltkeile können derart ausgebildet sein, dass sie wahlweise an der Kreissäge montierbar sind. Alternativ kann der erste Spaltkeil derart beschaffen und vorgesehen sein, dass er vor oder hinter dem zweiten Spaltkeil oder innerhalb des zweiten Spaltkeils angeordnet werden kann. Ferner kann der erste Spaltkeil in der zweiten Position angeordnet sein, wenn der zweite Spaltkeil an derjenigen Position montiert ist, welche der erste Spaltkeil in seiner ersten Position einnimmt.

Zudem umfasst die erfindungsgemäße Kreissäge vorteilhaft zumindest ein Signalmittel, das den Bediener darauf hinweist, dass der Spaltkeil die zweite Position verlassen hat. Dies ist insbesondere beim Nutsägen wichtig, wo die Tiefe des Sägeschnittes geringer als die Materialstärke des Werkstückes ist, denn dann kann der Benutzer weder den Spaltkeil noch das Sägeblatt sehen. Das Signalmittel kann dabei ein optisches und/oder akustisches und/oder taktiles Signal ausgeben. Bei dem Signal kann es sich beispielsweise um ein mechanisches Einrastgeräusch handeln, das so deutlich hör- oder fühlbar ist, dass es trotz der laufenden Säge wahrgenommen werden kann. Auch kann es sich um ein sonstiges gut hörbares Geräusch handeln. Ferner ist ein von der Säge selbst generiertes Geräusch als Signal denkbar, wie beispielsweise eine kurzzeitige Veränderung der Sägeblatt-Drehzahl. Auch können die Motorwindungen zur elektromagnetischen Erzeugung einer hörbaren Schwingung genutzt werden. Ferner kann ein Lichtsignal eingesetzt werden. Hierbei ist allerdings zu beachten, dass das Lichtsignalmittel so angeordnet ist, dass es stets für den Bediener sichtbar ist. Ferner sollte das Lichtsignal entsprechend stark sein, so dass es auch bei sehr hellem Umgebungslicht wahrnehmbar ist.

Nachfolgend wird die vorliegende Erfindung beispielhaft anhand von nichteinschränkenden Ausführungsformen unter Bezugnahme auf die beiliegenden Zeichnungen beschrieben.

### Ausführungsbeispiel

Es zeigt/zeigen:
- Fig. 1a bis 1c: schematische Ansichten verschiedener Zustände ei- ner herkömmlichen Tischkreissäge während eines Einschnit- tes in ein Werkstück, wobei der Einschnitt ausgehend von einer Seitenkante des Werkstücks vorgenommen wird;
- Fig. 2: eine schematische Ansicht eines Zustandes der in den Fig. 1a bis 1c dargestellten Tischkreissäge kurz vor Beginn eines Einsetzschnittes;
- Fig. 3: eine schematische Ansicht einer herkömmlichen Tischkreissäge
- Fig. 4: eine schematische Ansicht einer herkömmlichen Tischkreissäge
- Fig. 5: eine schematische Ansicht einer herkömmlichen Tischkreissäge
- Fig. 6: eine schematische Ansicht einer herkömmlichen Tischkreissäge
- Fig. 7: eine schematische Ansicht einer herkömmlichen Tischkreissäge
- Fig. 8a bis 8e: schematische Ansichten von Zuständen einer Tisch- kreissäge gemäß einer ersten Ausführungsform der Erfin- dung während eines Einsetzschnittes, bei dem ein durchgehender Einschnitt in einem Werkstück erzeugt wird;
- Fig. 9a bis 9e: schematische Ansichten von Zuständen der in den Fig. 8a bis 8e dargestellten Tischkreissäge während eines Einsetzschnittes, bei dem ein nicht durchgehender Ein- schnitt in einem Werkstück erzeugt wird;
- Fig. 10a und 10b: schematische Ansichten von Zuständen einer Tischkreissäge gemäß einer zweiten Ausführungsform der Erfindung während eines Einsetzschnittes, bei dem ein durchgehender Einschnitt in einem Werkstück erzeugt wird; und
- Fig. 11a bis 11c: schematische Ansichten von Zuständen einer Tischkreissäge gemäß einer dritten Ausführungsform der vorliegenden Erfindung während eines Einsetzschnittes, bei dem ein durchgehender Einschnitt in einem Werkstück erzeugt wird.

Gleiche Bezugsziffern beziehen sich nachfolgend auf gleiche oder gleichartige Bauteile.

Die Fig. 1a, 1b und 1c zeigen schematische Ansichten von Zuständen einer herkömmlichen Tischkreissäge während der Erzeugung eines durchgehenden Einschnitts in einem Werkstück, wobei der Einschnitt ausgehend vom Rand des Werkstückes in das Werkstück eingebracht wird. Die Tischkreissäge, die in den genannten Figuren allgemein mit der Bezugsziffer 10 bezeichnet ist, umfasst einen Sägetisch 12 mit einer Werkstückauflagefläche 14, auf der ein Werkstück 16 positioniert ist. Ferner umfasst die Tischkreissäge 10 ein Sägeblatt 18, das mit Hilfe eines nicht dargestellten Motors drehend um eine selbst nicht rotierende Drehachse 19 angetrieben sowie auf- und abwärts bewegt werden kann. Ferner kann das Sägeblatt in bekannter Art und Weise um eine Achse 20 geschwenkt werden, um schräge Schnitte auszuführen. Ein Spaltkeil 17, der zur Führung des Werkstückes 16 und zum Schutz des Bedieners dient, ist bei bestimmungsgemäßer Betätigung der Tischkreissäge 10 vom Benutzer aus betrachtet hinter dem Sägeblatt 18 angeordnet (rechts in den Fig. 1a bis 1c) und durch Mittel 23 relativ zur Drehachse 19 des Sägeblattes 18 ortsfest gehalten. Entsprechend folgt der Spaltkeil 17 Auf- und Abwärts- sowie Schwenkbewegungen der Drehachse 19, wobei er stets seine relative Position zur Drehachse 19 beibehält. Wird nun das auf der Werkstückauflagefläche 14 des Sägetisches 12 angeordnete Werkstück 16 in die durch den Pfeil 22 gekennzeichnete Vorschubrichtung in Richtung des Sägeblattes 18 bewegt, so kommt das Werkstück 16 mit dem Sägeblatt 18 in Eingriff, wie es in Fig. 1b dargestellt ist. Während dieses Eingriffs schneidet das Sägeblatt 18 einen Einschnitt in das Werkstück 16. Sobald das Werkstück den Spaltkeil 17 erreicht, dringt dieser in den durchgehenden Einschnitt ein, wie es in Fig. 1c gezeigt ist. Entsprechend wird das Werkstück 16 durch den Spaltkeil 17 geführt, wobei ein Verkanten des Werkstücks 16 und des Sägeblattes 18 verhindert wird. Ferner wird auch ein Zurückschlagen des Werkstückes 16 vermieden.

Normalerweise ist der Spaltkeil 17 mit Hilfe der Mittel 23 ortsfest bezüglich der Drehachse 19 des Sägeblattes 18 gehalten. Soll jedoch ein Einsetzschnitt durchgeführt werden, bei dem das Sägeblatt 18 nicht ausgehend von Werkstückrand in das Werkstück einschneidet, sondern mitten in die Oberfläche des Werkstücks 16 eintaucht, so kann der Spaltkeil 17 entfernt werden. Nach dem Entfernen des Spaltkeils 17 wird das Werkstück 16 auf der Werkstückaufnahmefläche 14 angeordnet, woraufhin das rotierende Sägeblatt 18 aus einer Position unterhalb der Werkstückauflagefläche 14 aufwärts in Richtung des Pfeils 24 bewegt wird, um den Einsetzschnitt in das Werkstück 16 einzubringen, wie es in Fig. 2 gezeigt ist.

Die zuvor beschriebene Demontage des Spaltkeils 17 ist jedoch zeit- und somit kostenintensiv, was in der Praxis nicht wünschenswert ist. Sollen nach Beendigung des Einsetzschnittes weitere Arbeitsgänge mit der Tischkreissäge 10 durchgeführt werden, die mit montiertem Spaltkeil 17 durchgeführt werden können, so muss der Spaltkeil 17 ferner erneut befestigt werden, was wiederum Zeit und Geld kostet. In der Praxis wird zudem häufig unabsichtlich oder aus Gründen der Bequemlichkeit darauf verzichtet, den Spaltkeil 17 sofort wieder zu montieren, sobald dies möglich ist. In diesem Fall ist der Bediener einer unnötigen Gefährdung ausgesetzt.

Fig. 3 ist eine schematische Ansicht und zeigt eine Tischkreissäge 30 gemäß einem nicht erfinderischen Beispiel einer Kreissäge Ähnlich wie die in den Fig. 1a bis 1c und 2 dargestellte Tischkreissäge 10 umfasst die Tischkreissäge 30 einen Sägetisch 32 mit einer Werkstückauflagefläche 34 und ein Sägeblatt 36, das in gleicher Weise wie das Sägeblatt 18 der Tischkreissäge 10 um eine selbst nicht rotierende Drehachse 37 drehbar und zusammen mit der Drehachse 37 auf- und abwärts bewegbar und um eine Achse 33 schwenkbar ist. Im Gegensatz zu der Tischkreissäge 10 umfasst die Tischkreissäge 30 gemäß der ersten Ausführungsform der vorliegenden Erfindung jedoch einen Spaltkeil 38, der zwischen einer ersten (ordnungsgemäßen) Position, in der er sich während der Bearbeitung eines Werkstückes entlang eines Bereiches des Außenumfangs des Sägeblattes 36 erstreckt und mit dem zu bearbeitenden Werkstück in Eingriff kommen kann, und einer (in den Figuren 3 bis 6 stets gestrichelt dargestellten) zweiten Position, in der er während der Bearbeitung eines Werkstückes in Bezug auf das Werkstück zurückgezogen ist, relativ zur Drehachse 37 des Sägeblattes 36 bewegbar ist. Entsprechend kann der Spaltkeil 38 bei Arbeitsgängen, bei denen der Spaltkeil 38 nicht hinderlich ist, in der ordnungsgemäßen ersten Position angeordnet werden, in der er seine Führungs- und Schutzfunktion erfüllt. Bei anderen Arbeitsgängen, die nicht mit einem ordnungsgemäß angeordneten Spaltkeil 38 durchgeführt werden können, kann der Spaltkeil 38 hingegen in die gestrichelt dargestellte zweite Position überführt werden, in der in Bezug auf ein auf der Werkstückauflagefläche 34 positioniertes Werkstück zurückgezogen ist. Entsprechend können solche Arbeitsgänge problemlos ohne Behinderung durch den Spaltkeil 38 ausgeführt werden. Aufgrund des relativ zur Drehachse 37 beweglich angeordneten Spaltkeils 38 ist ein wiederholtes Anordnen und Entfernen des Spaltkeils 38 nicht erforderlich, so dass Zeit und Kosten eingespart werden können. Da das Verändern der Position des Spaltkeils 38 nur wenig Zeit in Anspruch nimmt, ist es ferner weniger wahrscheinlich, dass der Bediener ein solches Verändern der Position aus Gründen der Bequemlichkeit unterlässt, wodurch die Sicherheit der Tischkreissäge 30 erhöht wird.

Gegebenenfalls können an dem Spaltkeil 38 nicht dargestellte Aufnahmemittel vorgesehen sein, an denen eine den oberen Teil des Sägeblattes 36 überdeckende Schutzhaube, die in der Figur nicht dargestellt ist, nach Bedarf befestigt werden kann. Eine solche Schutzhaube ist hinsichtlich der Sicherheit von großem Vorteil. Allerdings muss sie demontiert werden, um den Spaltkeil 38 in die gestrichelte zweite Position zu überführen, was natürlich die Handhabung des Spaltkeils 38 verschlechtert. Eine solche Schutzhaube ist im Stand der Technik bekannt, weshalb auf eine genauere Beschreibung verzichtet wird.

Fig. 4 ist eine aschematische Ansicht einer Tischkreissäge 40 gemäß einem nicht erfinderischen Beispiel einer Kreissäge. Diese Tischkreissäge 40 weist im Wesentlichen den gleichen Aufbau wie die Tischkreissäge 30 auf und umfasst einen Sägetisch 32, ein Sägeblatt 36 und einen beweglichen Spaltkeil 38. Im Gegensatz zu der Tischkreissäge 30 ist an der Tischkreissäge 40 jedoch ein zusätzlicher zweiter Spaltkeil 42 vorgesehen. Dieser zweite Spaltkeil 42 ist relativ zur Drehachse 37 des Sägeblattes 36 ortsfest angeordnet, so dass er einer Auf- und Abwärtsbewegung sowie einer Schwenkbewegung der Drehachse 37 folgt. Bei diesem Beispiel einer Kreissäge ist der zweite Spaltkeil ferner zwischen dem ersten Spaltkeil 38 und dem Sägeblatt 36 positioniert. An diesem Spaltkeil 42 können ebenfalls nicht näher dargestellte Haltemittel zum Befestigen einer Schutzhaube der zuvor genannten Art ausgebildet sein.

Im normalen Betrieb, bei dem Arbeitsgänge ausgeführt werden, bei denen ein Spaltkeil nicht hinderlich ist, befindet sich der Spaltkeil 42 mit der daran angeordneten Schutzhaube im montierten Zustand. Der Spaltkeil 38 kann sich dabei in der ersten Position befinden, so dass er den Spaltkeil 42 unterstützt. Er kann aber auch in der zweiten Position angeordnet werden, so dass er sich nicht im Einsatz befindet. Soll hingegen ein Arbeitsgang durchgeführt werden, bei dem ein Spaltkeil hinderlich ist, wie beispielsweise ein Einsetzschnitt, so wird der zweite Spaltkeil 42 zusammen mit der daran montierten Haube entfernt, so dass im Wesentlichen die in Fig. 3 dargestellte Konfiguration erzielt wird.

Fig. 5 ist eine schematische Ansicht einer Tischkreissäge 50 gemäß einem anderen nicht erfinderischen Beispiel einer Kreissäge. Diese Tischkreissäge 50 unterscheidet sich nur dahingehend von der in Fig. 4 dargestellten Tischkreissäge 40, dass der zweite Spaltkeil 42 ausgehend von dem Sägeblatt 36 hinter dem beweglichen Spaltkeil 38 angeordnet ist.

Fig. 6 ist eine schematische Ansicht einer Tischkreissäge 60 gemäß einem anderen nicht erfinderischen Beispiel einer Kreissäge. Diese Tischkreissäge 60 unterscheidet sich dahingehend von den in Fig. 4 und 5 dargestellten Tischkreissägen 40 und 50, dass der zweite Spaltkeil 42 derart ausgebildet ist, dass der bewegliche Spaltkeil 38 in seiner ersten (oberen) Position in diesem aufnehmbar ist.

Fig. 7 ist eine schematische Ansicht einer Tischkreissäge 65 gemäß einem anderen nicht erfinderischen Beispiel einer Kreissäge. Diese Tischkreissäge 65 unterscheidet sich dahingehend von den in den Fig. 4 bis 6 dargestellten Tischkreissägen 40, 50 und 60, dass der zweite Spaltkeil 42 an derjenigen Position angeordnet ist, in der sich der erste Spaltkeil 38 in seiner ordnungsgemäßen ersten Position befindet. Solange der zweite Spaltkeil 42 angeordnet ist, wie es in Fig. 7 dargestellt ist, ist der erste Spaltkeil 38 in seiner zweiten Position angeordnet, in der er keine Funktion wahrnimmt. Sobald der zweite Spaltkeil 42 jedoch entfernt wird, ergibt sich die in Fig. 3 dargestellte Anordnung, so dass der erste Spaltkeil 38 seine Funktion wahrnehmen kann.

Ferner kann jede der in den Fig. 3 bis 7 dargestellten Tischkreissägen 30, 40, 50, 60 und 65 zumindest ein (nicht gezeigtes) Haltemittel aufweisen, mit dessen Hilfe der erste Spaltkeil 38 in der ersten und/oder in der zweiten Position fixierbar ist. Bei einem solchen Haltemittel kann es sich beispielsweise um eine Rastanordnung handeln, die an dem ersten Spaltkeil 38 eingreift und diesen in der entsprechenden Position hält. Alternativ kann als Haltemittel auch ein Haltestift, ein Servomotor, der den ersten Spaltkeil 38 zwischen der ersten und der zweiten Position bewegt, oder dergleichen verwendet werden. Die durch ein solches Haltemittel erzeugte Fixierung kann dabei manuell oder automatisch aufgehoben werden. Im letzteren Fall kann eine entsprechende Betätigungseinrichtung in Form eines Schalters oder dergleichen vorgesehen sein, die vom Bediener betätigt werden kann, woraufhin die Verriegelung mit entsprechenden Mitteln automatisch aufgehoben wird.

Sämtliche der in den Fig. 3 bis 7 dargestellten Tischkreissägen 30, 40, 50, 60 und 65 können derart ausgebildet sein, dass der erste Spaltkeil 38 manuell aus der ersten Position in die zweite Position überführbar ist und umgekehrt. Alternativ können entsprechende Antriebsmittel vorgesehen sein, die den ersten Spaltkeil 38 beispielsweise als Antwort auf eine Betätigung einer Betätigungseinrichtung, wie beispielsweise ein Schalter oder dergleichen, von der einen in die andere Position überführen. Für solche Antriebsmittel und Betätigungseinrichtungen gibt es verschiedenste Ausgestaltungen, die dem Fachmann grundsätzlich bekannt sind und daher nachfolgend nicht näher erläutert werden.

Zudem können sämtliche der in den Fig. 3 bis 7 dargestellten Tischkreissägen 30, 40, 50, 60 und 65 zumindest ein in den Figuren lediglich schematisch dargestelltes Signalmittel 62 aufweisen, das den Bediener darauf hinweist, dass der erste Spaltkeil 38 seine zweite (untere) Position verlassen hat. Dies ist insbesondere beim Nutsägen bzw. beim Sägen eines nicht durchgehenden Schnittes wichtig, wo die Tiefe des Sägeschnittes geringer als die Materialstärke des Werkstückes ist, denn dann kann der Benutzer weder den Spaltkeil 38 noch das Sägeblatt 36 sehen. Das Signalmittel 62 kann dabei ein optisches und/oder akustisches und/oder taktiles Signal ausgeben. Bei dem Signal kann es sich beispielsweise um ein mechanisches Einrastgeräusch handeln, das so deutlich hör- oder fühlbar ist, dass es trotz der laufenden Säge wahrgenommen werden kann. Auch kann es sich um ein sonstiges gut hörbares Geräusch handeln. Ferner ist ein von der Säge selbst generiertes Geräusch als Signal denkbar, wie beispielsweise eine kurzzeitige Veränderung der Sägeblatt-Drehzahl. Zudem können beispielsweise Motorwindungen zur elektromagnetischen Erzeugung einer hörbaren Schwingung genutzt werden. Auch kann ein Lichtsignal eingesetzt werden. Hierbei ist allerdings zu beachten, dass das Lichtsignalmittel so angeordnet ist, dass es stets für den Bediener sichtbar ist. Ferner sollte das Lichtsignal entsprechend stark sein, so dass es auch bei sehr hellem Umgebungslicht wahrnehmbar ist

Die erfindungsgemäße Kreissäge ist derart ausgebildet dass der bewegbare Spaltkeil 38 bei Vorliegen wenigstens einer vorbestimmten Betriebsbedingung automatisch aus der zweiten Position in die erste Position überführt wird. Dies wird nachfolgend anhand der Fig. 8a bis 8e, 9a bis 9e, 10a und 10b sowie 11a bis 11c näher erläutert, die Ausführungsformen erfindungsgemäßer Tischkreissägen zeigen.

Die Fig. 8a bis 8e sind schematische Ansichten verschiedener Zustände einer Tischkreissäge 70 gemäß einer ersten Ausführungsform der vorliegenden Erfindung während der Durchführung eines Einsetzschnittes, bei dem in einem Werkstück ein durchgehender Einschnitt erzeugt wird.

Die Tischkreissäge 70 entspricht im Wesentlichen der in Fig. 3 dargestellten Tischkreissäge 30 und umfasst einen Sägetisch 32 mit einer Werkstückauflagefläche 34, ein um eine Drehachse 37 rotierendes Sägeblatt 36 und einen relativ zur Drehachse 37 bewegbaren Spaltkeil 38, der durch eine lediglich schematisch dargestellte Antriebseinheit 39 angetrieben wird. Zur Durchführung des Einsetzschnittes wird zunächst der Spaltkeil 38 durch die Antriebseinheit 39, bei der es sich beispielsweise um einen Servomotor handeln kann, in seine zweite Position überführt, so dass er während der Bearbeitung eines Werkstückes 16 in Bezug auf das Werkstück 16 zurückgezogen ist. Nunmehr kann auf der Werkstückauflagefläche 34 das Werkstück 16 oberhalb des Sägeblattes 36 angeordnet werden.

Die Tischkreissäge 70 umfasst eine Sensoreinheit 72, die einen Lichtstrahl 74 in Richtung des Werkstückes 16 aussendet. Dieser Lichtstrahl 74 wird am Punkt 76 an dem auf der Werkstückauflagefläche 34 angeordneten Werkstück 16 reflektiert. Das reflektierte Licht wird wiederum von der Sensoreinheit 72 empfangen. Die Sensoreinheit 72 ist derart beschaffen, dass sie anhand des empfangenen reflektierten Lichtes einen Abstand h zum Reflexionspunkt 76 berechnen kann. Entspricht dieser Abstand h zum Reflexionspunkt 76 einem bekannten Abstand H zur Werkstückauflagefläche 34, so ist dies ein Anzeichen dafür, dass ein Werkstück 16 auf der Werkstückauflagefläche 34 vorhanden ist und bündig auf der Werkstückauflagefläche 34 aufliegt. Ist der Abstand h hingegen größer als der Abstand H, so ist entweder gar kein Werkstück auf der Werkstückauflagefläche 34 vorhanden, oder zwischen dem auf der Werkstückauflagefläche 34 angeordnetem Werkstück und der Werkstückauflagefläche 34 ist ein Freiraum vorhanden.

Zur Durchführung des Einsetzschnittes wird nunmehr das sich um die Drehachse 37 drehende Sägeblatt 36 in Richtung des Pfeils 24 aufwärts bewegt, so dass es das Werkstück 16 durchdringt, wie es in Fig. 8b gezeigt ist. Auf diese Weise wird ein durchgehender Einschnitt erzeugt. In diesem Zustand entspricht der von der Sensoreinheit 72 ermittelte Abstand h weiterhin dem Abstand H.

Wird das Werkstück 16 daraufhin in der durch den Pfeil 22 gekennzeichneten Vorschubrichtung bewegt, so wird der durchgehende Einschnitt verlängert. Fig. 8c zeigt denjenigen Zustand, in dem das Werkstück 16 diejenige Position erreicht hat, in welcher der Anfang der Schnittkante 78 den Reflexionspunkt 76 bildet. Auch hier entspricht der von der Sensoreinheit 72 errechnete Abstand h noch dem Abstand H.

Wird nun das Werkstück 16 noch weiter in Vorschubrichtung bewegt, so vergrößert sich der Abstand h zum Reflexionspunkt 76 nach und nach entlang der Schnittkante 78, bis der Lichtstrahl 74 den durchgehenden Einschnitt durchdringt und gar nicht mehr reflektiert wird. Dies ist ein Zeichen dafür, dass kein Werkstückmaterial in demjenigen Bereich vorhanden ist, den der Spaltkeil 38 in seiner ersten Position einnimmt. Entsprechend kann der Spaltkeil 38 durch das Antriebsmittel 39 in seine erste Position bewegt werden, so dass er seine Führungs- und Schutzfunktion ausüben kann.

Die Sensoreinheit 72 und das Antriebsmittel 39 zum Überführen des beweglichen Spaltkeils 38 aus der zweiten Position in die erste Position ermöglichen es also, den Spaltkeil 38 sehr früh in die erste Stellung zu bewegen, in der er seine Führungs- und Schutzfunktion ausübt. Entsprechend kann das von der Tischkreissäge 70 ausgehende Gefahrenpotential minimiert werden.

Die Fig. 9a bis 9e sind schematische Ansichten der in den Fig. 8a bis 8e dargestellten Tischkreissäge 70 und zeigen Zustände während der Durchführung eines Einsetzschnittes, bei dem ein nicht durchgehender Einschnitt erzeugt wird. Ausgehend von dem in Fig. 9a dargestellten Zustand, in dem sich das Werkstück 16 oberhalb des sich drehenden Sägeblattes 36 befindet, wird das Sägeblatt 36 in Richtung des Pfeils 24 aufwärts bewegt und taucht in das Werkstück 16 ein, wie es in Fig. 9b gezeigt ist. Hierbei entspricht der durch die Sensoreinheit 72 berechnete Abstand h dem Abstand H.

Wird nun das Werkstück 16 in Richtung des Pfeils 22 vorwärts bewegt, so wird der Einschnitt nach und nach verlängert, wie es in den Fig. 9c bis 9e dargestellt ist. In dem in Fig. 9d gezeigten Zustand misst die Sensoreinheit 72 den Abstand h zum Anfang der Schnittkante 78, wobei der Abstand h noch dem Abstand H entspricht. Von dort an wird der Abstand h mit zunehmendem Vorschub des Werkstückes 16 immer größer, bis die maximale Schnitttiefe erreicht ist. Sobald der Abstand h größer als der Abstand H wird, wird das Antriebsmittel betätigt, woraufhin der Spaltkeil 38 um das Maß Δh aufwärts in den Schnitt bewegt wird, wobei Δh der Differenz zwischen dem Abstand h und dem Abstand H entspricht. Mit anderen Worten sorgen die Sensoreinheit 72 und das Antriebsmittel dafür, dass der bewegliche Spaltkeil 38 zum frühestmöglichen Zeitpunkt in den in das Werkstück 16 eingebrachten Schnitt eingeführt wird und entsprechend seine Führungsfunktion ausüben kann.

Die Figuren 10a und 10b sind schematische Ansichten einer Tischkreissäge 80 gemäß einer zweiten Ausführungsform der vorliegenden Erfindung und zeigen Zustände während der Durchführung eines Einsetzschnittes, bei dem ein durchgehender Einschnitt in einem Werkstück erzeugt wird. Die Tischkreissäge 80 entspricht im Wesentlichen der Tischkreissäge 70. Während die Sensoreinheit 72 bei der Tischkreissäge 70 jedoch einen Lichtstrahl 74 in einem Winkel von 90° zur Werkstückauflagefläche 34 aussendet, ist der Winkel α bei der Tischkreissäge 80 von 90° verschieden (α liegt zwischen 0° und 90°). Vorliegend ist der Winkel α derart gewählt, dass er sich parallel zu einer Tangente an das Sägeblatt 36 erstreckt und in demjenigen Zustand, in dem sich der Spaltkeil 38 in seiner zweiten Position befindet, auf denjenigen Punkt der Werkstückauflagefläche 34 gerichtet ist, an dem sich die Außenkante 73 des Spaltkeils 38 befindet, wenn der Spaltkeil 38 in seiner ordnungsgemäßen ersten Position angeordnet ist. In Fig. 10a fällt dieser Punkt mit dem Anfang der Schnittkante 78 zusammen, so dass der Abstand h dem Abstand H entspricht. Sobald das Werkstück 16 ein kleines Stück weiter in Richtung des Pfeils 22 bewegt wird, tritt der Lichtstrahl 74 durch den Einschnitt hindurch, wie es in Fig. 10b dargestellt ist, so dass der Abstand h sprunghaft größer als der Abstand H wird oder gar kein Abstand h mehr gemessen wird, da keine Reflexion mehr stattfindet. Daraufhin wird der Spaltkeil 38 mit Hilfe der Antriebseinheit 39 aus der zweiten Stellung um ein entsprechendes Maß in Richtung der ersten Stellung überführt, so dass er seine Funktion wahrnehmen kann. Die Anordnung der Sensoreinheit 72 gemäß dieser zweiten Ausführungsform hat gegenüber derjenigen der ersten Ausführungsform den Vorteil, dass der Spaltkeil 38 zu einem noch früheren Zeitpunkt in seine erste Stellung überführt wird.

Die Fig. 11a bis 11c sind schematische Ansichten einer Tischkreissäge 90 gemäß einer dritten Ausführungsform der vorliegenden Erfindung und zeigen Zustände während der Durchführung eines Einsetzschnittes, bei dem ein durchgehender Einschnitt in einem Werkstück erzeugt wird. Ähnlich wie bei den zuvor beschriebenen Ausführungsformen umfasst die Tischkreissäge 90 einen Sägetisch 32 mit einer Werkstückauflagefläche 34, ein um eine Drehachse 37 rotierendes Sägeblatt 36 und einen relativ zur Drehachse 37 bewegbaren Spaltkeil 38, der zwischen einer ersten Position, in der er sich bei der Bearbeitung eines Werkstückes entlang eines Bereiches des Außenumfangs des Sägeblattes erstreckt und mit dem zu bearbeitenden Werkstück in Eingriff kommt, und einer zweiten Position, in der er in während der Bearbeitung des Werkstückes in Bezug auf das Werkstück zurückgezogen ist und entsprechend nicht mit diesem in Eingriff kommt, relativ zur Drehachse 37 bewegbar ist. Unterhalb des Spaltkeils 38 ist ein Vorspannmittel 92 in Form einer Feder vorgesehen, das den Spaltkeil 38 in Richtung seiner ersten Position vorspannt. Zur Durchführung eines Einsetzschnittes wird der Spaltkeil 38 zunächst aus seiner ersten Position gegen die Vorspannkraft des Federmittels 92 in seine zweite Position überführt, was manuell oder mit Hilfe eines entsprechenden Antriebsmittels erfolgen kann, wie beispielsweise ein Servomotor oder dergleichen. Anschließend wird der Spaltkeil 38 durch ein nicht dargestelltes Haltemittel in der zweiten unteren Position fixiert, so dass er in dieser gehalten wird. Daraufhin wird ein Werkstück 16 auf der Werkstückauflagefläche 34 des Sägetisches 32 oberhalb des Sägeblattes 36 angeordnet, woraufhin die durch das Haltemittel erzeugte Fixierung wieder gelöst wird. Nunmehr wird der Spaltkeil 38 durch das Eigengewicht des Werkstückes 16 in der zweiten Position gehalten. Die Vorspannkraft des Vorspannmittels 92 ist also derart gewählt, dass sie ausreichend schwach ist, dass das Werkstück 16 nicht durch diese hochgedrückt wird. Nunmehr ist der in Fig. 11a dargestellte Zustand erreicht.

Wird daraufhin das sich drehende Sägeblatt in Richtung des Pfeils 24 aufwärts in Richtung des Werkstückes 16 bewegt, so durchdringt dieses das Werkstück 16, wie es in Fig. 11b dargestellt ist, wodurch ein durchgehender Einschnitt erzeugt wird. Wird das Werkstück 16 nunmehr in Richtung des Pfeils 22 vorwärts bewegt, so erreicht der Anfang der Schnittkante 78 den Spaltkeil 38. Wird das Werkstück 16 daraufhin weiter bewegt, so entsteht aufgrund des in das Werkstück 16 eingebrachten Einschnitt oberhalb des Spaltkeils 38 ein Freiraum, in den der Spaltkeil 38 aufgrund der Vorspannkraft des Vorspannmittels 92 gedrückt wird, bis er die in Fig. 11c dargestellte erste Position erreicht hat. Bei dieser Ausführungsform der erfindungsgemäßen Kreissäge wird also mit einfachsten Mitteln sichergestellt, dass der bewegbare Spaltkeil 38 zum frühestmöglichen Zeitpunkt seine Führungs- und/oder Schutzfunktion wahrnimmt.

Es sollte klar sein, dass die zuvor beschriebenen Ausführungsformen in keiner Weise einschränkend sind. Insbesondere ist die vorliegende Erfindung nicht auf Tischkreissägen beschränkt, sondern sie kann beispielsweise auch auf Handkreissägen angewendet werden. Zudem können als Sensoreinheit die verschiedensten Sensoren verwendet werden, wie es eingangs bereits erläutert wurde.

## Patentansprüche

1. Kreissäge (30; 40; 50; 60; 65; 70; 80; 90), umfassend ein zum eine Drehachse (37) rotierend antreibbares Sägeblatt (36) und zumindest einen ersten Spaltkeil (38), wobei die Kreissäge (30; 40; 50; 60; 65; 70; 80; 90) derart ausgebildet ist,
dass der erste Spaltkeil (38) relativ zur Drehachse (37) des Sägeblattes (36) bewegbar ist,
dass der erste Spaltkeil (38) zwischen einer ersten Position, in der er sich bei der Bearbeitung eines Werkstückes (16) entlang eines Bereiches des Außenumfangs des sägeblattes (36) erstreckt und mit einem in das Werkstück (16) eingebrachten Einschnitt in Eingriff kommen kann, und einer zweiten Position, in der er bei der Bearbeitung des Werkstückes (16) in Bezug auf das zu bearbeitende Werkstück (16) zurückgezogen ist, relativ zur Drehachse (37) des Sägeblattes (36) bewegbar ist,
und dass der erste Spaltkeil (38) bei Vorliegen zumindest einer vorbestimmten Betriebsbedingung automatisch aus der zweiten Position in die erste Position überführt wird,
**dadurch gekennzeichnet, dass**
der erste Spaltkeil (38) als Antwort auf das Signal zumindest eines Sensors (72), der das Vorliegen der zumindest einen vorbestimmten Betriebsbedingung erfasst, automatisch aus der zweiten Position in die erste Postition überführt wird.

2. Kreissäge (30; 40; 50; 60; 65; 70; 80; 90) nach Anspruch 1,
**dadurch gekennzeichnet, dass**
diese derart ausgebildet ist, dass der erste Spaltkeil (38) manuell und/oder durch Antriebsmittel (39) bewegbar ist.

3. Kreissäge (30; 40; 50; 60; 65; 70; 80; 90) nach einem der vorhergehenden Ansprüche,
**dadurch gekennzeichnet, dass**
zumindest ein Haltemittel vorgesehen ist, das derart ausgebildet ist, dass es den ersten Spaltkeil (38) in zumindest einer Position temporär fixieren kann.

4. Kreissäge (30; 40; 50; 60; 65; 70; 80; 90) nach Anspruch 3,
**dadurch gekennzeichnet, dass**
das zumindest eine Haltemittel derart ausgebildet ist, dass die Fixierung manuell oder bei vorliegen zumindest einer vordefinierten Betriebsbedingung automatisch aufhebbar ist.

5. Kreissäge (90) nach einem der vorhergehenden Ansprüche,
**dadurch gekennzeichnet, dass**
diese zumindest ein Vorspannmittel (92) aufweist, das den ersten Spaltkeil (38) ausgehend von der zweiten Position in Richtung der ersten Position vorspannt und diesen automatisch in die erste Position überführt, wenn die zumindest eine vorbestimmte Betriebsbedingung vorliegt.

6. Kreissäge (70; 80) nach einem der vorhergehenden Ansprüche,
**dadurch gekennzeichnet, dass**
der zumindest eine Sensor (72) derart ausgebildet und eingerichtet ist, dass er das Vorhandensein von Werkstückmaterial eines zu schneidenden Werkstückes (16) in demjenigen Bereich direkt oder indirekt erfasst, in dem der erste spaltkeil (38) in seiner ersten Position angeordnet ist.

7. Kreissäge (40; 50; 60; 65) nach einem der vorergehenden Ansprüche,
**dadurch gekennzeichnet, dass**
zusätzlich zu dem ersten Spaltkeil (38) ein relativ zur Drehachse (37) des sägeblattes (36) unbeweglicher, entfernbare zweiter Spaltkeil (42) vorgesehen ist.

8. Kreissäge (40; 50; 60; 65) nach Anspruch 7,
**dadurch gekennzeichnet, dass**
wahlweise der erste Spaltkeil (38) oder der zweite Spaltkeil (42) an der Kreissägen (40; 50; 60) montierbar ist.

9. Kreissäge (40; 50; 60) nach Anspruch 7,
**dadurch gekennzeichnet, dass**
der erste Spaltkeil (38) derart vorgesehen ist, dass er vor oder hinter oder innerhalb des zweiten Spaltkeils (42) angeordnet werden kann oder bei angeordnetem zweiten Spaltkeil (42) in der zweiten Position verbleibt.

10. Kreissäge (30; 40; 50; 60; 65; 70; 80; 90) nach einem der vorhergehenden Ansprüche,
**dadurch gekennzeichnet, dass**
zumindest ein Signalmittel vorgesehen ist, das den Bediener darauf hinweist, dass der erste Spaltkeil (38) eine vorbestimmte Position verlassen hat.

11. Kreissäge (30; 40; 50; 60; 65; 70; 80; 90) nach Anspruch 10,
**dadurch gekennzeichnet, dass**
das Signalmittel ein optisches und/oder akustisches und/oder taktiles Mittel ist.

## Claims

1. Circular saw (30; 40; 50; 60; 65; 70; 80; 90), comprising a saw blade (36) which can be rotationally driven about a rotation axis (37) and at least one first riving knife (38), wherein the circular saw (30; 40; 50; 60; 65; 70; 80; 90) is designed in such a way that the first riving knife (38) can be moved relative to the rotation axis (37) of the saw blade (36), that the first riving knife (38) can be moved relative to the rotation axis (37) of the saw blade (36) between a first position, in which it extends along a region of the outer circumference of the saw blade (36) during the machining of a workpiece (16) and can come into engagement with an incision made in the workpiece (16), and a second position, in which it is retracted with respect to the workpiece (16) to be machined during the machining of the workpiece (16), and that the first riving knife (38) is shifted automatically from the second position into the first position when at least one predetermined operating condition exists, **characterized in that** the first riving knife (38) is shifted automatically from the second position into the first position in response to the signal from at least one sensor (72) which detects the existence of the at least one predetermined operating condition.

2. Circular saw (30; 40; 50; 60; 65; 70; 80; 90) according to Claim 1, **characterized in that** said circular saw is designed in such a way that the first riving knife (38) can be moved manually and/or by drive means (39).

3. Circular saw (30; 40; 50; 60; 65; 70; 80; 90) according to either of the preceding claims, **characterized in that** at least one retaining means is provided, which is designed in such a way that it can temporarily fix the first riving knife (38) in at least one position.

4. Circular saw (30; 40; 50; 60; 65; 70; 80; 90) according to Claim 3, **characterized in that** the at least one retaining means is designed in such a way that the fixing can be neutralized manually or automatically when at least one predefined operating condition exists.

5. Circular saw (90) according to one of the preceding claims, **characterized in that** said circular saw has at least one preloading means (92) which, starting from the second position, preloads the first riving knife (38) in the direction of the first position and shifts said riving knife (38) automatically into the first position when the at least one predetermined operating condition exists.

6. Circular saw (70; 80) according to one of the preceding claims, **characterized in that** at least one sensor (72) is designed and set up in such a way that it directly or indirectly detects the presence of workpiece material of a workpiece (16) to be cut **in that** region in which the first riving knife (38) is arranged in its first position.

7. Circular saw (40; 50; 60; 65) according to one of the preceding claims, **characterized in that**, in addition to the first riving knife (38), a removable second riving knife (42) which is immovable relative to the rotation axis (37) of the saw blade (36) is provided.

8. Circular saw (40; 50; 60; 65) according to Claim 7, **characterized in that** either the first riving knife (38) or the second riving knife (42) can be fitted on the circular saw (40; 50; 60).

9. Circular saw (40; 50; 60) according to Claim 7, **characterized in that** the first riving knife (38) is provided in such a way that it can be arranged in front of or behind or inside the second riving knife (42) or remains in the second position when the second riving knife (42) is arranged.

10. Circular saw (30; 40; 50; 60; 65; 70; 80; 90) according to one of the preceding claims, **characterized in that** at least one signalling means is provided which indicates to the operator that the first riving knife (38) has left a predetermined position.

11. Circular saw (30; 40; 50; 60; 65; 70; 80; 90) according to Claim 10, **characterized in that** the signalling means is an optical and/or acoustic and/or tactile means.

## Revendications

1. Scie circulaire (30 ; 40 ; 50 ; 60 ; 65 ; 70 ; 80 ; 90) comprenant une lame de scie (36) pouvant être entraînée en rotation autour d'un axe de rotation (37) et au moins un premier coin diviseur (38), la scie circulaire (30 ; 40 ; 50 ; 60 ; 65 ; 70 ; 80 ; 90) étant réalisée de telle sorte que le premier coin diviseur (38) puisse être déplacé par rapport à l'axe de rotation (37) de la lame de scie (36),
que le premier coin diviseur (38) puisse être déplacé par rapport à l'axe de rotation (37) de la lame de scie (36) entre une première position, dans laquelle il s'étend, lors de l'usinage d'une pièce (16), le long d'une région de la périphérie extérieure de la lame de scie (36), et peut venir en prise avec une encoche pratiquée dans la pièce (16), et une deuxième position dans laquelle il est ramené en arrière lors de l'usinage de la pièce (16) par rapport à la pièce à usiner (16), et
que le premier coin diviseur (38), en présence d'au moins une condition de fonctionnement prédéterminée soit transféré automatiquement de la deuxième position dans la première position,
**caractérisée en ce que**
le premier coin diviseur (38), en réponse au signal d'au moins un capteur (72), qui détecte la présence de l'au moins une condition de fonctionnement prédéterminée, est transféré automatiquement de la deuxième position dans la première position.

2. Scie circulaire (30 ; 40 ; 50 ; 60 ; 65 ; 70 ; 80 ; 90) selon la revendication 1,
**caractérisée en ce que**
celle-ci est réalisée de telle sorte que le premier coin diviseur (38) puisse être déplacé manuellement et/ou par des moyens d'entraînement (39).

3. Scie circulaire (30 ; 40 ; 50 ; 60 ; 65 ; 70 ; 80 ; 90) selon l'une quelconque des revendications précédentes,
**caractérisée en ce**
**qu'**il est prévu au moins un moyen de retenue qui est réalisé de telle sorte qu'il puisse fixer temporairement le premier coin diviseur (38) dans au moins une position.

4. Scie circulaire (30 ; 40 ; 50 ; 60 ; 65 ; 70 ; 80 ; 90) selon la revendication 3,
**caractérisée en ce que**
l'au moins un moyen de retenue est réalisé de telle sorte que la fixation puisse être supprimée automatiquement manuellement ou en présence d'au moins une condition de fonctionnement prédéfinie.

5. Scie circulaire (90) selon l'une quelconque des revendications précédentes,
**caractérisée en ce que**
celle-ci présente au moins un moyen de précontrainte (92), qui précontraint le premier coin diviseur (38) depuis la deuxième position dans la direction de la première position et qui transfère celui-ci automatiquement dans la première position en présence de l'au moins une condition de fonctionnement prédéterminée.

6. Scie circulaire (70 ; 80) selon l'une quelconque des revendications précédentes,
**caractérisée en ce que**
l'au moins un capteur (72) est réalisé et prévu de telle sorte qu'il détecte directement ou indirectement la présence de matériau de pièce d'une pièce à découper (16) dans la région dans laquelle le premier coin diviseur (38) est disposé dans sa première position.

7. Scie circulaire (40 ; 50 ; 60 ; 65) selon l'une quelconque des revendications précédentes,
**caractérisé en ce que**
en plus du premier coin diviseur (38), il est prévu un deuxième coin diviseur (42) amovible, fixe par rapport à l'axe de rotation (37) de la lame de scie (36).

8. Scie circulaire (40 ; 50 ; 60 ; 65) selon la revendication 7,
**caractérisée en ce que**
le premier coin diviseur (38) ou le deuxième coin diviseur (42) peuvent être montés, de manière sélective, sur la scie circulaire (40 ; 50 ; 60).

9. Scie circulaire (40 ; 50 ; 60) selon la revendication 7,
**caractérisée en ce que**
le premier coin diviseur (38) est prévu de telle sorte qu'il puisse être disposé avant ou derrière ou à l'intérieur du deuxième coin diviseur (42), ou qu'il reste dans la deuxième position lorsque le deuxième coin diviseur (42) est disposé.

10. Scie circulaire (30 ; 40 ; 50 ; 60 ; 65 ; 70 ; 80 ; 90) selon l'une quelconque des revendications précédentes,
**caractérisée en ce**
**qu'**au moins un moyen de signalisation est prévu, lequel indique à l'opérateur que le premier coin diviseur (38) a quitté une position prédéterminée.

11. Scie circulaire (30 ; 40 ; 50 ; 60 ; 65 ; 70 ; 80 ; 90) selon la revendication 10,
**caractérisée en ce que**
le moyen de signalisation est un moyen optique et/ou acoustique et/ou tactile.
